# EUROPÄISCHE PATENTSCHRIFT

(11) **EP 3 795 530 B1**
(45) Veröffentlichungstag und Bekanntmachung des Hinweises auf die Patenterteilung: **26.02.2025**
(21) Anmeldenummer: 20189635.4
(22) Anmeldetag: 05.08.2020
(51) Int. Cl.: B67B 3/20, B67B 3/26

(54) **VERSCHLIESSVORRICHTUNG UND VERFAHREN ZUM VERSCHLIESSEN VON SCHRAUBVERSCHLÜSSEN**
CLOSURE DEVICE AND METHOD FOR CLOSING SCREW CAPS
DISPOSITIF DE VERROUILLAGE ET PROCÉDÉ DE VERROUILLAGE DE BOUCHONS DE VIS

(30) Priorität: 20.09.2019 DE 102019125330
(43) Veröffentlichungstag der Anmeldung: 24.03.2021
(73) Patentinhaber: KRONES Aktiengesellschaft, 93073 Neutraubling (DE)
(72) Erfinder: Landstorfer, Maximilian, 93073 Neutraubling (DE); Strauss, Johannes, 93073 Neutraubling (DE)
(74) Vertreter: Grünecker Patent- und Rechtsanwälte PartG mbB

(56) Entgegenhaltungen:
- EP-A1- 1 249 426
- EP-A2- 0 571 980
- EP-B1- 0 571 980
- EP-B1- 1 249 426
- DE-A1- 10 245 879
- DE-A1- 102006 025 811
- GB-A- 2 259 507

## Beschreibung

Die Erfindung liegt auf dem technischen Gebiet von Vorrichtungen, die automatisiert Schraubverschlüsse von Behältern verschließen, beispielsweise motorgetrieben. Sie betrifft insbesondere eine Verschließvorrichtung zum Verschließen von Schraubverschlüssen umfassend einen Motor und einen Antriebsstrang und dazu ausgebildet, mittels des Antriebsstranges Kraft vom Motor auf die Schraubverschlüsse zu übertragen.

Es ist bekannt, Schraubverschlüsse mittels eines Motors zu verschließen, indem die Motorkraft geeignet übersetzt wird, so dass der Schraubverschluss auf ein Gewinde gedreht wird, beispielsweise ein Gewinde an einer Behälteröffnung. Dabei wird beispielsweise ein maximales Motor-Drehmoment vorgegeben. Diese Größe kann mit vorhandenen Systemen gut erfasst werden und der Motor so gesteuert werden, dass das maximale Motor-Drehmoment nicht überschritten wird. Als Motor-Drehmoment wird hier das Drehmoment, das vom Motor ausgegeben wird, bezeichnet. Bei der Übertragung auf den Verschluss teilt sich dieses Motor-Drehmoment zumindest auf das Eigendrehmoment des Antriebsstranges und das auf den Schraubverschluss wirkende Drehmoment auf. Wie fest ein Schraubverschluss nach dem Verschließen geschlossen ist, kann beispielsweise durch das Ist-Verschlussdrehmoment quantifiziert werden. Das Ist-Verschlussdrehmoment hängt von dem während des Verschließvorgangs auf den Schraubverschluss wirkenden Drehmoment ab. Außerdem spielen beim Verschließen auch die Eigenschaften des Schraubverschlusses und des Gegenstücks, insbesondere des jeweiligen Gewindes, eine Rolle. Um deren Einfluss auf das Ist-Verschlussdrehmoment zu bestimmen, kann man diese in Form eines Gegendrehmoments quantifizieren. Beispielsweise die Reibungskoeffizienten von Verschluss und Gegenstück, die Geometrie der Gewinde oder die Materialelastizität können dabei die Größe des Gegendrehmoments beeinflussen. Das Ist-Verschlussdrehmoment hängt neben dem auf den Schraubverschluss wirkenden Drehmoment auch von diesem Gegendrehmoment ab.

Dokument DE 10 2006 025811 A1 beschreibt eine Verschließvorrichtung zum Verschließen von Schraubverschlüssen gemäß dem Oberbegriff des Asnpruchs 1.

Grundsätzlich ist es wünschenswert, dass das tatsächliche Ist-Verschlussdrehmoment möglichst wenig von einem vorgegebenen Soll-Verschlussdrehmoment abweicht. Mit den bekannten Systemen ergibt sich jedoch eine relativ breite Streuung der Ist-Verschlussdrehmomente.

Eine der Erfindung zugrundeliegende Aufgabe besteht also darin, eine Verschließvorrichtung und ein Verfahren zum Verschließen von Schraubverschlüssen bereitzustellen, bei dem im Schnitt die Abweichung des Ist-Verschlussdrehmoments vom Soll-Verschlussdrehmoment reduziert wird.

Die Aufgabe wird durch den Gegenstand der unabhängigen Ansprüche gelöst. Bevorzugte Ausführungen sind in den abhängigen Ansprüchen beschrieben.

Die eingangs genannte Verschließvorrichtung umfasst erfindungsgemäß eine Steuereinrichtung, die dazu ausgebildet ist, den Motorbetrieb unter Verwendung eines gemessenen Ist-Werts eines Betriebsparameters des Motors, beispielsweise einer Ist-Drehzahl des Motors, eines Soll-Verschlussdrehmoments, sowie eines Ist-Verschlussdrehmoment-Modells dynamisch anzupassen.

Das Ist-Verschlussdrehmoment im Betrieb zu messen ist technisch schwierig. Die Erfinder haben zudem festgestellt, dass sich ein wesentlicher Beitrag zu den Abweichungen daraus ergibt, welche Massenträgheit und Reibung im Antriebsstrang auftreten, die unter anderem zu einem gewissen Nachlauf führen können. Selbst wenn man das Ist-Verschlussdrehmoment im Betrieb messen würde und beim Erreichen des Soll-Verschlussdrehmoments den Motor anhalten würde, würde sich aufgrund des Nachlaufs des Antriebsstrangs das Verschlussdrehmoment noch um einen Betrag erhöhen, der von verschiedenen Systemparametern und/oder Betriebsparametem abhängt. Eine Korrektur mit einem einfachen Offset führt also nicht in allen Fällen zu der gewünschten Verbesserung. Außerdem spielen auch, beispielsweise materialbedingte, Abweichungen der Eigenschaften von Verschluss und/oder dem Gegenstück des Verschlusses eine Rolle, da der zeitliche Verlauf des durch sie verursachten Gegendrehmoments aufgrund solcher Abweichungen von Verschließprozess zu Verschließprozess variiert, insbesondere der jeweilige Verlauf gegen Ende eines Verschließprozesses.

Die beanspruchte dynamische Anpassung ermöglicht hingegen eine zuverlässige Reduzierung der Abweichung des Ist-Verschlussdrehmoments vom Soll-Verschlussdrehmoment.

Unter Soll-Verschlussdrehmoment wird dabei ein vorgegebener Wert verstanden, den das tatsächliche bzw. Ist-Verschlussdrehmoment nach Abschluss des Verschließvorgangs aufweisen soll. Das Soll-Verschlussdrehmoment kann an beliebiger Stelle hinterlegt sein, beispielsweise auf einem Speichermedium der Verschließvorrichtung und einem separaten Speichermedium. Es kann durch einen Benutzer hinterlegt worden sein. Wie hoch das Soll-Verschlussdrehmoment ist und in welcher Form bzw. welchen Einheiten es angegeben ist, ist von der tatsächlichen Anwendung abhängig und kann vom Fachmann geeignet ausgewählt werden.

Die Verschließeinrichtung kann neben dem Motor und dem Antriebsstrang weiterhin ein mit dem Verschluss direkt wechselwirkendes Element, beispielsweise einen Schraubkopf, umfassen, welcher zum Halten des Verschlusses und/oder die unmittelbare Kraftübertragung beim Verschließprozess ausgebildet ist. Bei dem Motor kann es sich beispielsweise um einen Elektromotor handeln. Der Antriebsstrang kann beispielsweise Getriebe umfassen.

Die Schraubverschlüsse können Verschlüsse, beispielsweise Deckel, für Behälter umfassen, wobei die Verschlüsse ein Gewinde, insbesondere ein Innengewinde aufweisen.

Unter dynamische Anpassung wird hier verstanden, dass während des gesamten Verschließprozesses, beispielsweise mittels eines Regelprozesses, der die Ist-Werte der Betriebsparameter des Motors erhält, und die eingestellten Werte der Betriebsparameter des Motors nachführt, um auf ein vorgegebenes Soll-Verschlussdrehmoment zu regeln. Die Verschließvorrichtung kann insbesondere derart ausgebildet sein, dass Messung und Anpassung des Motorbetriebs, insbesondere eine Berechnung des Ist-Verschlussdrehmoments mittels des Ist-Verschlussdrehmoment-Modells, kontinuierlich erfolgen.

Insbesondere kann eine kontinuierliche Berechnung des Eigendrehmoments des Antriebsstranges und daraus abgeleitet des Ist-Verschlussdrehmoments erfolgen und basierend auf dieser Berechnung die Werte der Betriebsparameter nachgeführt werden. Im einfachsten Fall kann das Ist-Verschlussdrehmoment-Modell einen Wert für das Ist-Verschlussdrehmoment generieren, indem es die Differenz aus dem Motor-Drehmoment (vom Motor ausgegebenes Drehmoment) und Eigendrehmoment des Antriebsstrangs bildet.

Das Ist-Verschlussdrehmoment-Modell ist erfindungsgemäß derart ausgebildet dass es basierend auf einem modellierten am Verschluss wirkenden Drehmoment ein aus diesem modellierten Drehmoment resultierendes modelliertes Ist-Verschlussdrehmoment bereitstellt.

Dabei kann sich das am Verschluss wirkende Drehmoment aus dem Motor-Drehmoment, dem Eigendrehmoment des Antriebsstranges und gegebenenfalls auch anderen Systemparametern, beispielsweise Reibung, ergeben und ist das Drehmoment, das auf den Verschluss übertragen wird. Das Verschlussdrehmoment hängt von dem am Verschluss wirkenden Drehmoment sowie dem Gegendrehmoment ab. Das Gegendrehmoment kann beispielsweise von den Eigenschaften des Verschlusses und/oder seines Gegenstücks, insbesondere deren Gewinde, abhängen, wie oben erläutert. In das modellierte am Verschluss wirkende Drehmoment und das modellierte Verschlussdrehmoment können daher diese Eigenschaften und Parameter einfließen.

Das Ist-Verschlussdrehmoment-Modell kann derart ausgebildet sein, dass es das am Verschluss wirkende Drehmoment unter Verwendung eines Antriebsstrang-Modells bereitstellt, wobei das Antriebsstrang-Modell insbesondere ein modelliertes Eigendrehmoment des Antriebsstranges umfasst.

Das Antriebsstrang-Modell kann derart ausgebildet sein, dass es einen Wert des Eigendrehmoments des Antriebsstranges basierend auf Massenträgheit und/oder Reibung im Antriebsstrang bereitstellt.

Die Steuereinrichtung ist erfindungsgemäß dazu ausgebildet den Motorbetrieb basierend auf einem Regelkreis dynamisch anzupassen.

Der Regelkreis ist erfindungsgemäß dazu ausgebildet basierend auf dem gemessenen Ist-Wert des Betriebsparameters und einem vorgegebenen Soll-Verschlussdrehmoment als Eingangsgrößen mindestens für einen einzustellenden Betriebsparameter einen Wert und/oder einen Wertebereich und/oder eine Ober-und/oder Untergrenze für den Wert auszugeben.

Der Regelkreis ist erfindungsgemäß dazu ausgebildet unter Verwendung des Ist-Verschlussdrehmoment-Modells einen aktuellen Wert des Ist-Verschlussdrehmoments zu bestimmen, und basierend auf einem Vergleich des aktuellen Wert des Ist-Verschlussdrehmoments mit dem Wert des Soll-Verschlussdrehmoments den Wert und/oder den Wertebereich und/oder die Ober-und/oder Untergrenze für den Wert des mindestens einen einzustellenden Betriebsparameters zu bestimmen.

Der Regelkreis kann dazu ausgebildet sein, den Wert und/oder den Wertebereich und/oder die Ober-und/oder Untergrenze für den Wert des einzustellenden Betriebsparameters derart zu bestimmen, dass gemäß dem Ist-Verschlussdrehmoment-Modell bei entsprechendem Einstellen des Werts des einzustellenden Betriebsparameters eine Annäherung des Werts des Ist-Verschlussdrehmoments an das Soll-Verschlussdrehmoment zu erwarten ist.

Die Steuereinrichtung kann dazu ausgebildet sein, am Motor einen Wert für einen Betriebsparameter einzustellen, der dem ausgegebenen Wert entspricht und/oder in dem ausgegebenen Wertebereich liegt und/oder unter der ausgegebenen Obergrenze liegt und/oder über der ausgegebenen Untergrenze liegt.

Der einzustellende Betriebsparameter kann eine Motor-Drehzahl und/oder ein Motor-Drehmoment umfassen.

Die Verschließvorrichtung kann dazu ausgebildet sein, dass mittels des Ist-Verschlussdrehmoment-Modells unter Verwendung eines bzw. des eingestellten Werts des Betriebsparameters, eines erwarteten Ist-Werts des Betriebsparameters und des gemessenen Werts des Betriebsparameters ein Wert eines Gegendrehmoments, insbesondere das oben beschriebene Gegendrehmoment, das beispielsweise durch den Schraubverschluss verursacht wird, zu bestimmen.

Die Beschreibung stellt zudem einen nicht eigens beanspruchten Verschließer bereit, umfassend mindestens eine der oben beschriebenen Verschließvorrichtungen. Der Verschließer kann insbesondere zum kontinuierlichen Betrieb ausgebildet sein. Der Verschließer, insbesondere der zum kontinuierlichen Betrieb ausgebildete Verschließer, kann in Form einer Maschine umfassend eine Vielzahl der oben beschriebenen Verschließvorrichtungen ausgebildet sein. Die Maschine kann insbesondere in Form eines Rundläufers ausgebildet sein und eine Vielzahl von erfindungsgemäßen Verschließvorrichtungen umfassen. Die Verschließvorrichtungen können in diesem Fall insbesondere am Außenumfang eines Karussells des Rundläufers angeordnet sein, welches zum Transportieren der zu verschließenden Behälter ausgebildet ist. Insbesondere können die Verschließvorrichtungen in gleichmäßigen Abständen am Außenumfang des Karussells angeordnet sein.

Das Vorsehen mehrerer Verschließvorrichtungen ist vorteilhaft für einen erhöhten Durchsatz. Gerade bei Anordnungen mit einer Vielzahl von Verschließvorrichtungen, insbesondere in Rundläufermaschinen, ist es aufgrund dieses hohen Durchsatzes besonders vorteilhaft, das Verschließen motorisiert, möglichst schnell, aber dennoch präzise durchzuführen, so dass die Verwendung der oben beschriebenen Verschließvorrichtung gerade bei solchen Maschinen einen hohen Durchsatz bei hoher Qualität ermöglicht.

Die Beschreibung stellt auch eine nicht eigens beanspruchte Abfüllanlage, insbesondere zum Abfüllen von Lebensmitteln, bereit, die eine oder mehrere der oben beschriebenen Verschließvorrichtungen umfasst, insbesondere mindestens einen der oben beschriebenen Verschließer, insbesondere mindestens eine der oben beschriebenen Rundläufermaschinen.

Die Erfindung betrifft auch Verfahren zum Verschließen von Schraubverschlüssen, wobei zum Verschließen mittels eines Antriebsstranges Kraft von einem Motor auf die Schraubverschlüsse übertragen wird. Der Motorbetrieb wird unter Verwendung eines gemessenen Ist-Werts eines Betriebsparameters des Motors, beispielsweise einer Ist-Drehzahl, eines Soll-Verschlussdrehmoments, sowie eines Ist-Verschlussdrehmoment-Modells dynamisch angepasst.

Das Ist-Verschlussdrehmoment-Modell ist derart ausgebildet, dass es basierend auf einem modellierten am Verschluss wirkenden Drehmoment ein aus diesem modellierten Drehmoment resultierendes modelliertes Ist-Verschlussdrehmoment bereitstellt.

Die Verfahrensschritte können als Regelverfahren ausgeführt werden, das heißt, die Schritte können wiederholt durchgeführt und die Werte der Betriebsparameter dynamisch angepasst werden. Die Messung des Ist-Werts des Betriebsparameters und Anpassung des Motorbetriebs können insbesondere kontinuierlich erfolgen.

Der Motorbetrieb ist erfindungsgemäß basierend auf einem Regelkreis dynamisch angepasst Der Regelkreis ist dazu ausgebildet basierend auf dem gemessenen Ist-Wert des Betriebsparameters, und einem vorgegebenen Soll-Verschlussdrehmoment als Eingangsgrößen mindestens für einen einzustellenden Betriebsparameter des Motors einen Wert und/oder einen Wertebereich und/oder eine Ober-und/oder Untergrenze für den Wert auszugeben.

Der Regelkreis ist erfindungsgemäß dazu ausgebildet unter Verwendung des Ist-Verschlussdrehmoment-Modells einen aktuellen Wert des Ist-Verschlussdrehmoments zu bestimmen, und basierend auf einem Vergleich des aktuellen Wert des Ist-Verschlussdrehmoments mit dem Soll-Verschlussdrehmoment den Wert und/oder den Wertebereich und/oder die Ober-und/oder Untergrenze für den Wert des mindestens einen einzustellenden Betriebsparameters zu bestimmen.

Der Regelkreis kann insbesondere dazu ausgebildet sein, den Wert und/oder den Wertebereich und/oder die Ober-und/oder Untergrenze für den Wert des einzustellenden Betriebsparameters derart zu bestimmen, dass gemäß dem Ist-Verschlussdrehmoment-Modell bei entsprechendem Einstellen des Werts des einzustellenden Betriebsparameters eine Annäherung des Werts des Ist-Verschlussdrehmoments an das Soll-Verschlussdrehmoment zu erwarten ist.

Das Verfahren kann umfassen, dass mittels einer Steuereinrichtung am Motor ein Wert für den Betriebsparameter eingestellt wird, der dem ausgegebenen Wert entspricht und/oder in dem ausgegebenen Wertebereich liegt und/oder unter der ausgegebenen Obergrenze liegt und/oder über der ausgegebenen Untergrenze liegt.

Die im Zusammenhang mit der Vorrichtung beschriebenen Merkmale und Vorteile sind analog auch für das Verfahren anwendbar.

Weitere Merkmale und Vorteile werden nachfolgend anhand der beispielhaften Figuren erläutert. Dabei zeigen:
Figur 1 eine schematische, nicht-maßstabsgetreue Darstellung einer Verschließvorrichtung gemäß einer Ausführungsform und
Figur 2 einen Regelkreis gemäß einer Ausführungsform.

In Figur 1 ist eine schematisch und nicht-maßstabsgetreu eine Verschließvorrichtung 1 einer Ausführungsform der Erfindung gezeigt. Die Verschließvorrichtung umfasst einen Motor 2, einen Antriebsstrang 3 und einen Schraubkopf 4.

Weiterhin zeigt die Figur einen Halter 5, der Teil der Verschließvorrichtung sein kann, aber nicht muss, und zum Halten eines Behälters 6 ausgebildet ist, insbesondere zum Halten des Behälters im Arbeitsbereich des Schraubkopfes.

Außerdem ist ein durch den Schraubkopf gehaltener Schraubverschluss 7 gezeigt. Der Schraubverschluss weist ein Gewinde 7a auf, hier ein Innengewinde. Um das Gewinde zu verdeutlichen, ist hier ein Querschnitt durch den Schraubverschluss gezeigt. Der Behälter weißt an dem zu verschließenden Ende ein Gewinde 6a, hier beispielhaft ein Außengewinde auf, welches zu dem Gewinde des Schraubverschlusses passt. Es versteht sich, dass die Verschließvorrichtung nicht auf das Verschließen genau dieser Art von Behältern und Verschlüssen beschränkt ist.

In der Figur ist zudem ein Sensor 8 gezeigt, der am Motor angebracht oder integral mit dem Motor ausgebildet sein kann. Der Sensor ist zum Messen von Ist-Werten mindestens eines Betriebsparameters des Motors ausgebildet, beispielsweise zum Erfassen der Motor-Drehzahl und/oder des Motor-Drehmoments ausgebildet.

Weiterhin ist eine Steuereinrichtung 9 gezeigt, die über eine Datenverbindung 10 mit dem Sensor verbunden ist, wobei der Sensor und die Steuereinrichtung derart ausgebildet sind, dass vom Sensor erfasste Daten an die Steuereinrichtung übertragen werden. Alternativ können die Steuereinrichtung und der Sensor integral ausgebildet sein.

Die Steuereinrichtung ist dazu ausgebildet, den jeweiligen Wert eines oder mehrerer Betriebsparameter des Motors einzustellen. Dazu kann die Steuereinrichtung eine Datenverbindung 11 zu dem Motor aufweisen. Alternativ kann die Steuereinrichtung integral mit dem Motor ausgebildet sein.

Im Folgenden wird ein Verfahren zum Verschließen von Schraubverschlüssen beschrieben, das insbesondere mit der oben beschriebenen Verschließvorrichtung durchgeführt werden kann.

Insbesondere kann zum Verschließen eines Schraubverschlusses der Schraubverschluss auf das Behältergewinde eines Behälters geschraubt werden. Beispielsweise kann dabei der Behälter durch einen Halter gehalten werden und der Schraubverschluss durch einen Schraubkopf. Der Motor kann, beispielsweise gesteuert durch eine Steuereinrichtung, betrieben werden und die Motorkraft durch einen Antriebsstrang auf den Schraubverschluss übertragen werden, insbesondere über den Schraubkopf. Die Übertragung der Motorkraft kann eine Übersetzung und/oder Umlenkung der Motorkraft umfassen.

Der Motorbetrieb wird unter Verwendung eines gemessenen Ist-Werts eines Betriebsparameters des Motors, beispielsweise einer Ist-Drehzahl, eines Soll-Verschlussdrehmoments, sowie eines Ist-Verschlussdrehmoment-Modells dynamisch angepasst. Dazu kann ein Regelkreis verwendet werden, beispielsweise der unten im Zusammenhang mit Figur 2 im Detail beschriebene Regelkreis.

So kann beispielsweise basierend auf dem gemessenen Ist-Wert des Betriebsparameters und einem vorgegebenen Soll-Verschlussdrehmoment als Eingangsgrößen, mittels des Ist-Verschlussdrehmoment-Modells mindestens für einen einzustellenden Betriebsparameter des Motors ein Wert und/oder ein Wertebereich und/oder eine Ober-und/oder Untergrenze für den Wert bestimmt und ausgegeben werden.

Beispielsweise kann eine einzustellende Motor-Drehzahl und/oder ein einzustellendes Motor-Drehmoment und/oder ein Maximalwert für das Motor-Drehmoment, auf den das Motor-Drehmoment beschränkt ist, sprich eine Obergrenze für das Motor-Drehmoment, bestimmt und ausgegeben werden.

Das Verfahren kann umfassen, dass unter Verwendung des Ist-Verschlussdrehmoment-Modells ein aktuelles Ist-Verschlussdrehmoment bestimmt wird, und basierend auf dem aktuellen Ist-Verschlussdrehmoment und dem Soll-Verschlussdrehmoment der Wert und/oder der Wertebereich und/oder die Ober-und/oder Untergrenze für den mindestens einen einzustellenden Betriebsparameter bestimmt wird. Dazu kann beispielsweise das Ist-Verschlussdrehmoment mit dem Soll-Verschlussdrehmoment verglichen werden, insbesondere subtrahiert werden.

Der Wert und/oder Wertebereich und/oder die Ober-und/oder Untergrenze für den Wert des einzustellenden Betriebsparameters kann derart bestimmt werden, dass gemäß dem Ist-Verschlussdrehmoment-Modell bei entsprechendem Einstellen des Werts des einzustellenden Betriebsparameters eine Annäherung des Werts des Ist-Verschlussdrehmoments an das Soll-Verschlussdrehmoment zu erwarten ist.

Am Motor wird dann für den Betriebsparameter ein Wert eingestellt, der dem ausgegebenen Wert entspricht und/oder in dem ausgegebenen Wertebereich liegt und/oder unter der ausgegebenen Obergrenze liegt und/oder über der ausgegebenen Untergrenze liegt.

Die oben beschriebenen Verfahrensschritte werden als Regelverfahren ausgeführt, das heißt, die Schritte werden wiederholt durchgeführt und die Werte des Betriebsparameters dynamisch angepasst. Die Messung, Bestimmung und Ausgabe können insbesondere kontinuierlich erfolgen.

Ein beispielhafter Regelkreis 12, der für das oben beschriebene Verfahren und/oder in der oben beschriebenen Verschließvorrichtung zum dynamischen Anpassen des Motorbetriebs verwendet werden kann, ist in Figur 2 gezeigt. Der Regelkreis umfasst insbesondere einen Verschlussdrehmoment-Regler 13. Hier wird auf das Verschlussdrehmoment geregelt, wobei die Eingangsgrößen für den Verschlussdrehmoment-Regler das Soll-Verschlussdrehmoment und das Ist-Verschlussdrehmoment sind.

Der Regelkreis umfasst neben dem Verschlussdrehmoment-Regler einen Abschnitt 14, der aus der Ist-Drehzahl des Motors und dem (begrenzten) Motor-Drehmoment, unter Verwendung eines Ist-Verschlussdrehmoment-Modells das Ist-Verschlussdrehmoment bestimmt und an den Verschlussdrehmoment-Regler ausgibt. Der Abschnitt führt hier beispielhaft auch eine Modellierung des Eigendrehmoments des Antriebsstrangs durch.

Es versteht sich, dass allgemein die in den zuvor beschriebenen Ausführungsbeispielen genannten Merkmale nicht auf diese speziellen Kombinationen beschränkt sind und auch in beliebigen anderen Kombinationen möglich sind.

## Patentansprüche

1. Verschließvorrichtung (1) zum Verschließen von Schraubverschlüssen (7) umfassend einen Motor (2) und einen Antriebsstrang (3) und derart ausgebildet, mittels des Antriebsstranges (3) Kraft vom Motor (2) auf die Schraubverschlüsse (7) zu übertragen,
außerdem umfassend eine Steuereinrichtung (9), die den Motorbetrieb unter Verwendung eines gemessenen Ist-Werts eines Betriebsparameters des Motors (2), eines Soll-Verschlussdrehmoments, sowie eines Ist-Verschlussdrehmoment-Modells dynamisch anpasst,
wobei das Ist-Verschlussdrehmoment-Modell derart ausgebildet ist, dass es basierend auf einem modellierten am Verschluss wirkenden Drehmoment ein aus diesem modellierten Drehmoment resultierendes modelliertes Ist-Verschlussdrehmoment bereitstellt,
wobei die Steuereinrichtung (9) dazu ausgebildet ist, den Motorbetrieb basierend auf einem Regelkreis (12) dynamisch anzupassen,
**dadurch gekennzeichnet, dass** der Regelkreis (12) dazu ausgebildet ist, basierend auf dem gemessenen Ist-Wert des Betriebsparameters, und einem vorgegebenen Soll-Verschlussdrehmoment als Eingangsgrößen mindestens für einen einzustellenden Betriebsparameter einen Wert und/oder einen Wertebereich und/oder eine Ober-und/oder Untergrenze für den Wert darzustellen,
wobei der Regelkreis (12) dazu ausgebildet ist, unter Verwendung des Ist-Verschlussdrehmoment-Modells einen aktuellen Wert des Ist-Verschlussdrehmoments zu bestimmen, und basierend auf einem Vergleich des aktuellen Werts des Ist-Verschlussdrehmoments mit dem Wert des Soll-Verschlussdrehmoments den Wert und/oder den Wertebereich und/oder die Ober-und/oder Untergrenze für den mindestens einen einzustellenden Betriebsparameter zu bestimmen.

2. Verschließvorrichtung (1) nach Anspruch 1, wobei das Ist-Verschlussdrehmoment-Modell das am Verschluss wirkende Drehmoment unter Verwendung eines Antriebsstrang-Modells bereitstellt, wobei das Antriebsstrang-Modell insbesondere ein modelliertes Eigendrehmoment des Antriebsstranges (3) umfasst.

3. Verschließvorrichtung (1) nach Anspruch 2, wobei das Antriebsstrang-Modell einen Wert für das Eigendrehmoment des Antriebsstranges (3) in Abhängigkeit von Massenträgheit und/oder Reibung im Antriebsstrang (3) bereitstellt.

4. Verschließvorrichtung (1) nach Anspruch 1 bis 3, wobei der Regelkreis (12) dazu ausgebildet ist, den Wert und/oder den Wertebereich und/oder die Ober-und/oder Untergrenze für den einzustellenden Betriebsparameter derart zu bestimmen, dass gemäß dem Ist-Verschlussdrehmoment-Modell bei entsprechendem Einstellen des Werts des einzustellenden Betriebsparameters eine Annäherung des Werts des Ist-Verschlussdrehmoments an den Wert des Soll-Verschlussdrehmoments zu erwarten ist.

5. Verschließvorrichtung (1) nach Anspruch 1 oder 4, wobei die Steuereinrichtung (9) dazu ausgebildet ist, am Motor (2) einen Wert einzustellen, der dem ausgegebenen Wert entspricht und/oder in dem ausgegebenen Wertebereich liegt und/oder unter der ausgegebenen Obergrenze liegt und/oder über der ausgegebenen Untergrenze liegt.

6. Verschließvorrichtung (1) nach einem der Ansprüche 1, 4 oder 5, wobei der einzustellende Betriebsparameter eine Motor-Drehzahl und/oder ein Motor-Drehmoment umfasst.

7. Verschließvorrichtung (1) nach einem der vorangegangenen Ansprüche, wobei der Vorrichtung dazu ausgebildet ist, mittels des Ist-Verschlussdrehmoment-Modells unter Verwendung eines bzw. des eingestellten Werts des Betriebsparameters, eines erwarteten Ist-Werts des Betriebsparameters und des gemessenen Werts des Betriebsparameters ein Gegendrehmoment, das durch den Schraubverschluss (7) verursacht wird, zu bestimmen.

8. Verfahren zum Verschließen von Schraubverschlüssen (7), wobei zum Verschließen mittels eines Antriebsstranges (3) Kraft von einem Motor (2) auf die Schraubverschlüsse (7) übertragen wird,
wobei der Motorbetrieb unter Verwendung eines gemessenen Ist-Werts eines Betriebsparameters des Motors (2), eines Soll-Verschlussdrehmoments, sowie eines Ist-Verschlussdrehmoment-Modells dynamisch angepasst wird;
wobei das Ist-Verschlussdrehmoment-Modell derart ausgebildet ist, dass es basierend auf einem modellierten am Verschluss wirkenden Drehmoment ein aus diesem modellierten Drehmoment resultierendes modelliertes Ist-Verschlussdrehmoment bereitstellt,
wobei der Motorbetrieb basierend auf einem Regelkreis (12) dynamisch angepasst wird,
**dadurch gekennzeichnet, dass** der Regelkreis (12) dazu ausgebildet ist, basierend auf dem gemessenen Ist-Wert des Betriebsparameters, und einem vorgegebenen Soll-Verschlussdrehmoment als Eingangsgrößen mindestens für einen einzustellenden Betriebsparameter des Motors (2) einen Wert und/oder einen Wertebereich und/oder eine Ober-und/oder Untergrenze für den Wert auszugeben,
wobei der Regelkreis (12) dazu ausgebildet ist, unter Verwendung des Ist-Verschlussdrehmoment-Modells einen aktuellen Wert des Ist-Verschlussdrehmoments zu bestimmen, und basierend auf einem Vergleich des aktuellen Werts des Ist-Verschlussdrehmoments mit dem Soll-Verschlussdrehmoment den Wert und/oder den Wertebereich und/oder die Ober-und/oder Untergrenze für den mindestens einen einzustellenden Betriebsparameter zu bestimmen.

9. Verfahren nach Anspruch 8, wobei der Regelkreis (12) dazu ausgebildet ist, den Wert und/oder den Wertebereich und/oder die Ober-und/oder Untergrenze für den einzustellenden Betriebsparameter derart zu bestimmen, dass gemäß dem Ist-Verschlussdrehmoment-Modell bei entsprechendem Einstellen des Werts des einzustellenden Betriebsparameters eine Annäherung des Werts des Ist-Verschlussdrehmoments an das Soll-Verschlussdrehmoment zu erwarten ist.

10. Verfahren nach Anspruch 9, wobei mittels einer Steuereinrichtung (9) am Motor (2) ein Wert eingestellt wird, der dem ausgegebenen Wert entspricht und/oder in dem ausgegebenen Wertebereich liegt und/oder unter der ausgegebenen Obergrenze liegt und/oder über der ausgegebenen Untergrenze liegt.

## Claims

1. A closing device (1) for closing screw caps (7) comprising a motor (2) and a drive train (3) and configured to transmit force from the motor (2) to the screw caps (7) by means of the drive train (3),
further comprising a control device (9) which dynamically adjusts the motor operation using a measured actual value of an operating parameter of the motor (2), a target closing torque and an actual closing torque model,
wherein the actual closing torque model is configured in such a way that it provides a modelled actual closure torque resulting from this modelled torque based on a modelled torque acting on the closure,
wherein the control device (9) is configured to dynamically adjust the motor operation based on a control loop (12),
**characterised in that** the control loop (12) is configured to represent a value and/or a value range and/or an upper and/or lower limit for the value based on the measured actual value of the operating parameter and a predetermined target closing torque as input variables at least for one operating parameter to be set,
wherein the control loop (12) is configured to determine a current value of the actual closing torque using the actual closing torque model and to determine the value and/or the value range and/or the upper and/or lower limit for the at least one operating parameter to be set based on a comparison of the current value of the actual closing torque with the value of the target closing torque.

2. The closing device (1) according to claim 1, wherein the actual closing torque model provides the torque acting on the cap using a drivetrain model, wherein the drivetrain model comprises in particular a modelled intrinsic torque of the drivetrain (3).

3. The closing device (1) according to claim 2, wherein the drive train model provides a value for the intrinsic torque of the drive train (3) as a function of mass inertia and/or friction in the drive train (3).

4. The closing device (1) according to claim 1 to 3, wherein the control loop (12) is configured to determine the value and/or the value range and/or the upper and/or lower limit for the operating parameter to be set in such a way that, according to the actual closing torque model, an approximation of the value of the actual closing torque to the value of the target closing torque is to be expected when the value of the operating parameter to be set is set accordingly.

5. The closing device (1) according to claim 1 or 4, wherein the control device (9) is configured to set a value on the motor (2) which corresponds to the output value and/or is in the output value range and/or is below the output upper limit and/or is above the output lower limit.

6. The closing device (1) according to any of claims 1, 4 or 5, wherein the operating parameter to be set comprises a motor speed and/or a motor torque.

7. The closing device (1) according to any of the preceding claims, wherein the device is configured to determine a counter-torque caused by the screw cap (7) by means of the actual closing torque model using a or the set value of the operating parameter, an expected actual value of the operating parameter and the measured value of the operating parameter.

8. A method for closing screw caps (7), wherein force is transmitted from a motor (2) to the screw caps (7) by means of a drive train (3) for closing,
wherein the motor operation is dynamically adapted using a measured actual value of an operating parameter of the motor (2), a target closing torque and an actual closing torque model;
wherein the actual closing torque model is configured in such a way that it provides a modelled actual closure torque resulting from this modelled torque based on a modelled torque acting on the closure,
wherein the motor operation is dynamically adapted based on a control loop (12),
**characterised in that** the control circuit (12) is configured to output a value and/or a value range and/or an upper and/or lower limit for the value based on the measured actual value of the operating parameter and a predetermined target closing torque as input variables at least for one operating parameter of the motor (2) to be set,
wherein the control loop (12) is configured to determine a current value of the actual closing torque using the actual closing torque model and to determine the value and/or the value range and/or the upper and/or lower limit for the at least one operating parameter to be set based on a comparison of the current value of the actual closing torque with the target closing torque.

9. The method according to claim 8, wherein the control loop (12) is configured to determine the value and/or the value range and/or the upper and/or lower limit for the operating parameter to be set in such a way that, according to the actual closing torque model, an approximation of the value of the actual closing torque to the target closing torque is to be expected when the value of the operating parameter to be set is set accordingly.

10. The method according to claim 9, wherein by means of a control device (9) on the motor (2) a value is set which corresponds to the output value and/or lies within the output value range and/or lies below the output upper limit and/or lies above the output lower limit.

## Revendications

1. Dispositif de fermeture (1) pour la fermeture de bouchons à vis (7), comprenant un moteur (2) et une chaîne cinématique (3) et conçu de manière à transmettre la force du moteur (2) aux bouchons à vis (7) au moyen de la chaîne cinématique (3),
comprenant en outre un dispositif de commande (9) qui ajuste de manière dynamique le fonctionnement du moteur en utilisant une valeur réelle mesurée d'un paramètre de fonctionnement du moteur (2), un couple de fermeture de consigne, et un modèle de couple de fermeture réel,
dans lequel le modèle de couple de fermeture réel est conçu de manière à, en se basant sur un couple modélisé agissant sur la fermeture, fournir un couple de fermeture réel modélisé résultant du dit couple modélisé,
dans lequel le dispositif de commande (9) est conçu pour ajuster de manière dynamique le fonctionnement du moteur en se basant sur un circuit de régulation (12), **caractérisé en ce que** le circuit de régulation (12) est conçu pour, en se basant sur la valeur réelle mesurée du paramètre de fonctionnement et sur un couple de fermeture de consigne prédéfini faisant office de grandeurs d'entrée, représenter une valeur et/ou une plage de valeurs et/ou une limite supérieure et/ou inférieure de la valeur au moins pour un paramètre de fonctionnement à ajuster,
dans lequel le circuit de régulation (12) est conçu pour déterminer une valeur actuelle du couple de fermeture réel en utilisant le modèle de couple de fermeture réel et pour, en se basant sur une comparaison entre la valeur actuelle du couple de fermeture réel et la valeur du couple de fermeture de consigne, déterminer la valeur et/ou la plage de valeurs et/ou la limite supérieure et/ou inférieure pour le au moins un paramètre de fonctionnement à ajuster.

2. Dispositif de fermeture (1) selon la revendication 1, dans lequel le modèle de couple de fermeture réel fournit le couple agissant sur la fermeture en utilisant un modèle de chaîne cinématique, dans lequel le modèle de chaîne cinématique comprend en particulier un couple intrinsèque modélisé de la chaîne cinématique (3).

3. Dispositif de fermeture (1) selon la revendication 2, dans lequel le modèle de chaîne cinématique fournit une valeur pour le couple intrinsèque de la chaîne cinématique (3) en fonction de l'inertie de masse et/ou de la friction au sein de la chaîne cinématique (3).

4. Dispositif de fermeture (1) selon les revendications 1 à 3, dans lequel le circuit de régulation (12) est conçu pour déterminer la valeur et/ou la plage de valeurs et/ou la limite supérieure et/ou inférieure pour le paramètre de fonctionnement à ajuster, de telle manière que, conformément au modèle de couple de fermeture réel, une approximation de la valeur du couple de fermeture réel à la valeur du couple de fermeture de consigne est attendue lors de l'ajustement correspondant de la valeur du paramètre de fonctionnement à ajuster.

5. Dispositif de fermeture (1) selon la revendication 1 ou 4, dans lequel le dispositif de commande (9) est conçu pour ajuster au niveau du moteur (2) une valeur qui correspond à la valeur fournie et/ou qui se trouve dans la plage de valeurs fournie et/ou qui est inférieure à la limite supérieure fournie et/ou qui est supérieure à la limite inférieure fournie.

6. Dispositif de fermeture (1) selon l'une quelconque des revendications 1, 4 ou 5, dans lequel le paramètre de fonctionnement à ajuster comprend un régime de moteur et/ou un couple de moteur.

7. Dispositif de fermeture (1) selon l'une quelconque des revendications précédentes, dans lequel le dispositif est conçu pour déterminer un contre-couple, engendré par le bouchon à vis (7), au moyen du modèle de couple de fermeture réel et en utilisant une, ou la, valeur ajustée du paramètre de fonctionnement, une valeur réelle attendue du paramètre de fonctionnement et la valeur mesurée du paramètre de fonctionnement.

8. Procédé de fermeture de bouchons à vis (7), dans lequel la force d'un moteur (2) est transmise aux bouchons à vis (7) en vue d'une fermeture au moyen d'une chaîne cinématique (3),
dans lequel le fonctionnement de moteur est ajusté de manière dynamique en utilisant une valeur réelle mesurée d'un paramètre de fonctionnement du moteur (2), un couple de fermeture de consigne, et un modèle de couple de fermeture réel ;
dans lequel le modèle de couple de fermeture réel est conçu de manière à, en se basant sur un couple modélisé agissant sur la fermeture, fournir un couple de fermeture réel modélisé résultant du dit couple modélisé,
dans lequel le fonctionnement de moteur est ajusté de manière dynamique en se basant sur un circuit de régulation (12),
**caractérisé en ce que** le circuit de régulation (12) est conçu pour, en se basant sur la valeur réelle mesurée du paramètre de fonctionnement et sur un couple de fermeture de consigne prédéfini faisant office de grandeurs d'entrée, fournir une valeur et/ou une plage de valeurs et/ou une limite supérieure et/ou inférieure de la valeur au moins pour un paramètre de fonctionnement à ajuster du moteur (2),
dans lequel le circuit de régulation (12) est conçu pour déterminer une valeur actuelle du couple de fermeture réel en utilisant le modèle de couple de fermeture réel et pour déterminer la valeur et/ou la plage de valeurs et/ou la limite supérieure et/ou inférieure pour le au moins un paramètre de fonctionnement à ajuster, en se basant sur une comparaison entre la valeur actuelle du couple de fermeture réel et la valeur du couple de fermeture de consigne.

9. Dispositif de fermeture (1) selon la revendication 8, dans lequel le circuit de régulation (12) est conçu pour déterminer la valeur et/ou la plage de valeurs et/ou la limite supérieure et/ou inférieure pour le paramètre de fonctionnement à ajuster, de telle manière que, conformément au modèle de couple de fermeture réel, une approximation de la valeur du couple de fermeture réel au couple de fermeture de consigne est attendue lors de l'ajustement correspondant de la valeur du paramètre de fonctionnement à ajuster.

10. Procédé selon la revendication 9, dans lequel une valeur, qui correspond à la valeur fournie et/ou qui se trouve dans la plage de valeurs fournie et/ou qui est inférieure à la limite supérieure fournie et/ou qui est supérieure à la limite inférieure fournie, est ajustée au moyen d'un dispositif de commande (9) au niveau du moteur (2).
